# EUROPÄISCHE PATENTSCHRIFT

(11) **EP 1 727 598 B1**
(45) Veröffentlichungstag und Bekanntmachung des Hinweises auf die Patenterteilung: **22.02.2017**
(21) Anmeldenummer: 05716330.5
(22) Anmeldetag: 23.03.2005
(51) Int. Cl.: A62C 37/12, A62C 35/64

(54) **BERSTSCHLAUCH FÜR FEUERLÖSCHSYSTEME**
RUPTURE PIPE FOR FIRE EXTINGUISHING SYSTEMS
TUYAU DE RUPTURE POUR DES SYSTÈMES D'EXTINCTION D'INCENDIE

(30) Priorität: 24.03.2004 DE 102004014831
(43) Veröffentlichungstag der Anmeldung: 06.12.2006
(73) Patentinhaber: Siemens Schweiz AG, 8047 Zürich (CH)
(72) Erfinder: GÖBEL, Gerd, 60386 Frankfurt (DE); FODDI, Frank, 60386 Frankfurt (DE)
(74) Vertreter: Maier, Daniel Oliver
(86) Internationale Anmeldenummer: PCT/EP2005/003104
(87) Internationale Veröffentlichungsnummer: WO 2005/092446

(56) Entgegenhaltungen:
- DE-A1- 10 224 505
- US-A- 1 087 989
- US-A- 3 827 502

## Beschreibung

### TECHNISCHES GEBIET

Die Erfindung bezieht sich auf einen zur Verwendung in Feuerlöschsystemen bestimmten Berstschlauch entsprechend Anspruch 1.

### STAND DER TECHNIK

Derartige aus thermoplastischen Kunststoffen hergestellte Berstschläuche sind an möglichen Brandherden entlang verlegbar und können entweder in direkt wirkenden Systemen, bei denen das Löschmittel direkt durch den Berstschlauch durch die Berststelle hindurch zum Brandherd geführt wird, oder in indirekt wirkenden Systemen eingesetzt werden, bei denen der Schlauch als Sensorschlauch mit einem Drucksensor verbunden und mit einem Druckgas befüllt ist, wobei der beim Bersten des Schlauches infolge starker Wärmeeinwirkung auftretende Druckabfall im Berstschlauch den eigentlichen Löschvorgang durch Löschmittelzufuhr aus gesondert verlegten Leitungen auslöst (z.B. DE 198 40 863 A1, DE 101 63 527 C1). Sensorschläuche können auch zum Abschalten elektrischer Anlagen und zur Betätigung von Klappen od.dgl. eingesetzt werden.

Aus der deutschen Offenlegungsschrift DE 102 24 505 A1 ist ein Feuerlöschsystem für Gebäude, Tunnel, öffentliche Einrichtungen, Krankenhäuser etc. mit zumindest einer Löschmittel führenden Löschmittelleitung bekannt, welche über wenigstens eine Löschmittelquelle versorgt wird. Es sollen durch Erhitzen der Löschmittelleitung durch Brandeinwirkung eine Mehrzahl von Ausnehmungen der Löschmittelleitung freigegeben werden. Die Löschmittelleitung ist aus einer hitzeunempfindlichen Grund-leitung mit einer Mehrzahl von radialen Ausnehmungen und einer die Grundleitung umschliessenden Ummantelung gebildet. Die Grundleitung ist aus einem temperaturbeständigen Material wie Kunststoff, Metall oder Verbundwerkstoff hergestellt. Die Ummantelung schmilzt bei Erhitzen durch Brandeinwirkung, und die Ausnehmungen in der Grundleitung werden dann für den Austritt von Löschwasser freigegeben.

Aus dem US-Patent 1,087,989 A ist ein Feuerlöschsystem bekannt, welches einen Druckbehälter mit komprimiertem Kohlenstoffdioxid und ein daran angeschlossenes Rohr mit Perforationen aufweist. Die Perforationen sind mit Pfropfen aus schmelzbarem Material verschlossen, welche bei Erreichen einer übermäßig hohen Temperatur schmelzen und dann das unter Druck stehende Kohlenstoffdioxid zum Löschen freigeben. Die Pfropfen können auch aus Weichmetall sein. Sie können ein Stück aus dem Rohr hervorstehen und bilden dadurch eine größere Fläche in der aufgeheizten Atmosphäre im Brandfall aus. Der Schmelzvorgang wird dadurch beschleunigt.

Handelsübliche Berstschläuche sind aus Polyamiden extrusionsgeformt und besitzen bei einem Innendurchmesser von 4 mm einen Außendurchmesser von 6 mm, d.h. eine Wanddicke von 1 mm. Das Berstverhalten derartiger Berstschläuche wird maßgeblich durch den Schlauchwerkstoff, durch die Wanddicke, durch die Höhe des Innendruckes und natürlich durch die äußere Einwirktemperatur bestimmt.

Berstschläuche müssen eine hohe Gasdichtigkeit haben, um den Gasinnendruck über möglichst lange Zeiträume aufrechtzuhalten, damit das Löschsystem einsatzfähig bleibt. Sinkt der Druck durch Undichtigkeiten im Schlauch, so erhöht sich die Temperatur, bei welcher der Schlauch platzt. In der Praxis hat sich gezeigt, daß dann zum Teil Temperaturen von annähernd 200°C benötigt werden, um den Schlauch zum Platzen zu bringen. Bei niedrigem Druck und niedrigen Temperaturen um 100 bis 120°C kann es zum Zusammenschmelzen des Schlauches kommen, was den Schlauch unbrauchbar und das Löschsystem damit unwirksam macht.

Sowohl bei direkt als auch bei indirekt wirkenden Systemen ist es wünschenswert, daß der Berstschlauch bei Auftreten einer unzulässigen Wärmeeinwirkung, beispielsweise durch direkte Beflammung am Brandherd, möglichst schnell unter Einwirkung des Innendruckes bricht und somit den direkten oder indirekten Löschvorgang oder ggf. sonstige Stellfunktionen auslöst.

Aufgabe der vorliegenden Erfindung ist es daher, einen Berstschlauch bereitzustellen, der im Betriebszustand bei Auftreten von Wärmeeinwirkungen unzulässig hoher Temperatur mit möglichst geringer Zeitverzögerung durch Bersten an der Stelle der Wärmeeinwirkung reagiert.

Diese Aufgabe wird durch die im Patentanspruch 1 angegebenen Merkmale gelöst. Weitere vorteilhafte oder zweckmäßige Ausgestaltungen des Erfindungsgegenstandes gehen aus den Unteransprüchen hervor und sind nachfolgend ebenfalls näher erläutert.

### DARSTELLUNG DER ERFINDUNG

Entsprechend Anspruch 1 wird mit der Erfindung ein zur Verwendung in Feuerlöschsystemen bestimmter Berstschlauch vorgeschlagen, der aus einem thermoplastischen Kunststoff extrusionsgeformt ist, auch bei Gasinnendrücken bis zu etwa 32 bar diffusionsdicht und damit druckhaltend ist, zur Verlegung an potentiellen Brandherden in engen Räumen flexibel ist und bei einer mit einer Temperatur innerhalb eines festgelegten Temperaturbereichs auftretenden Wärmeeinwirkung und in Abhängigkeit vom angelegten Gasinnendruck unter Freigabe eines Löschgases, Gases oder Feuerlöschmittels platzt, wobei an oder in der Wandung des Schlauches Elemente angeordnet sind, die bei Auftreten der Wärmeeinwirkung eine beschleunigte Schwächung der Wandung des Schlauches an der betreffenden Stelle hervorrufen.

Nach dem Grundgedanken der vorliegenden Erfindung wird der Berstschlauch mit Elementen ausgerüstet, die den Wärmeübergang auf das thermoplastische Kunststoffmaterial des Schlauches verbessern, d.h. beschleunigen, so daß der Schlauch an der Stelle der Wärmeeinwirkung unzulässig hoher Temperatur schnell die Erweichungstemperatur des thermoplastischen Kunststoffmaterials erreicht und unter Einwirkung des Schlauchinnendruckes mit den gewünschten Folgen platzt.

Im Verfolg des Erfindungsgedankens bestehen die Elemente gemäß Anspruch 2 aus einem Material, das im Vergleich zu dem thermoplastischen Kunststoff der Wandung des Schlauches eine wesentlich höhere Wärmeleitfähigkeit besitzt. Besonders geeignet sind hierfür Elemente aus Metall, insbesondere aus reinen Metallen, wie im Anspruch 3 angegeben ist. Die Wärmeleitfähigkeit bei Metallen ist durch den Stoffwert der Wärmeleitzahl charakterisiert. Reines Kupfer, ein zur erfindungsgemäßen Verwendung bevorzugter Werkstoff, besitzt schon bei 20°C eine Wärmeleitzahl von 350 kcal/m h grd. Nach dem erfindungsgemäßen Wirkmechanismus erhitzen sich die Elemente rasch und geben die aufgenommene Wärme schnell an den thermoplastischen Kunststoff der Schlauchwand weiter.

Die Elemente können auf unterschiedliche Weise an oder in der Wandung des Schlauches angeordnet sein. Vorteilhaft können sie gemäß Anspruch 4 schon bei der Extrusionsformung des Schlauches durch Koextrusion in die Wandung des Schlauches eingeformt oder daran angeformt sein. Die Elemente können aber auch Partikelform aufweisen und dem thermoplastischen Kunststoff vor seiner schlauchbildenden Extrusion zugesetzt sein, wie im Anspruch 5 angegeben ist.

Die Elemente können entsprechend Anspruch 6 auf die Außenwand des fertigen Schlauches an den gewünschten Stellen und in gewünschter Verteilung auf die Außenwand des fertigen Schlauches und in engem Kontakt damit aufgefädelte Metallplättchen sein. Diese alternative Ausgestaltung gestattet die Anwendung der Erfindung auch in Verbindung mit handelsüblichen Berstschläuchen.

Die Elemente können in einer weiteren vorteilhaften Ausbildung der Erfindung entsprechend Anspruch 7 auch Metallprofile sein, die nach der Extrusionsformung des Schlauches warm in die äußere Umfangsfläche des Schlauches eingedrückt und somit am Schlauch befestigt sind. Wie schon bei der im Anspruch 6 angegebenen Ausführungsform können hierbei die Elemente gezielt an solchen Abschnitten des Berstschlauches angebracht sein, an denen die Möglichkeit des Auftretens hoher Einwirktemperaturen besonders wahrscheinlich ist.

Entsprechend weiterer Ausgestaltungen der Erfindung nach den Ansprüchen 8 bis 10 können die Elemente, ggf. nach haftungsvermittelnder Vorbehandlung des Schlauches, auf die Außenumfangsfläche des Schlauches aufgedruckt, aufgedampft oder aufgeklebt sein, was ebenfalls die Möglichkeit bietet, die Elemente nur an bestimmten Abschnitten des Schlauches anzubringen.

Zur Erhöhung der Beständigkeit des Berstschlauches gegen chemische und/oder klimatische Einwirkungen kann in weiterer vorteilhafter Ausbildung der Schlauch, wie im Anspruch 11 angegeben, einschließlich der daran angeordneten Elemente von einer dünnen Schutzhülle aus einem thermoplastischen Kunststoff mit hoher Chemikalienbeständigkeit und geringer Wasserdurchlässigkeit bzw. -aufnahmefähigkeit eng umschlossen sein. Als Umhüllungsmaterial sind Polyethylen und Polypropylen gut geeignet.

Die Schutzhülle kann zweckmäßig auf den Berstschlauch aufgeschrumpft oder durch Umwickeln des Schlauches gebildet sein, wie das in den Ansprüchen 12 und 13 angegeben ist.

Der Berstschlauch kann in Weiterführung des Erfindungsgedankens gemäß Anspruch 14 in Längenabschnitten seiner Länge auf unterschiedliche Bersttemperaturen ausgelegt oder aus Längenabschnitten zusammengesetzt sein, die für unterschiedliche Bersttemperaturen ausgelegt sind. Durch die vorstehend angegebenen unterschiedlichen Möglichkeiten der Ausbildung und Anordnung der Elemente, welche bei Auftreten einer kritischen Wärmeeinwirkung eine beschleunigte Schwächung der Schlauchwandung hervorrufen, kann ein durchgehender Schlauch in festgelegten Bereichen seiner Länge auf unterschiedliche Temperaturen ansprechend ausgebildet sein, so daß der Schlauch je nach Löschsystem an eine Druckgasquelle oder eine Löschmittelquelle anschließbar ist und an jeder Stelle denselben Innendruck aufweist. Diese Ausbildung ermöglicht es, den Berstschlauch durch Zonen oder Kammern unterschiedlicher Temperaturerwartung zu verlegen. Wenn entsprechend der zweiten Alternative des Anspruchs 14 der Berstschlauch aus Einzellängen zusammengesetzt ist, die auf unterschiedliche Weise mit Elementen zur thermischen Wandungsschwächung ausgerüstet sind, steht der Berstschlauch ebenfalls unter einem einheitlichen Innendruck und kann gleichermaßen durch Zonen oder Kammern unterschiedlicher Temperaturerwartung zu verlegen sein. Hierbei befinden sich die Zusammensetzungsstellen der Einzellängen zweckmäßig an einer Zonengrenzstelle bzw. an Kammertrennwänden.

Die Elemente zur beschleunigten Schwächung der Wandung des Schlauches bei Auftreten kritischer Temperaturen können gemäß Anspruch 15 Metallelemente sein, die von der Seite her auf Schläuche bzw. Schlauchabschnitte, sogar auf schon fertigverlegte Schläuche oder Schlauchabschnitte, festhaftend aufsteckbar und die Außenwandung des Schlauches in engem Kontakt umschließend sind. Diese Metallelemente können nach Anspruch 16 geschlitzte Ringscheiben oder schraubenlinienförmig gewendelte Metallstreifen sein, die jeweils nach der Anbringung am Schlauch rippenartig von der Wandung des Schlauches nach außen abstehend sind.

### KURZE BESCHREIBUNG DER ZEICHNUNGEN

Weitere Einzelheiten der Erfindung werden nachfolgend anhand der unterschiedliche Ausführungsbeispiele darstellenden schematischen Zeichnungen näher erläutert. Darin zeigt:
- Fig. 1 bis 6: Querschnitte durch unterschiedlich ausgebildete Berstschläuche,
- Fig. 7: in perspektivischer Darstellungsweise einen Berstschlauchabschnitt mit daran angebrachter geschlitzter Ringscheibe,
- Fig. 8: in perspektivischer Darstellungsweise einen Berstschlauchabschnitt mit daran angebrachtem gewendelten Metallstreifen und
- Fig. 9: einen in Kammern oder Zonen unterteilten Schaltschrank mit einem in den Kammern verlegten Berstschlauch.

### DETAILLIERTE BESCHREIBUNG DER AUSFÜHRUNGSBEISPIELE

In den Figuren 1 bis 8 sind der Berstschlauch und die an oder in seiner Wandung angeordneten Elemente erheblich vergrößert dargestellt, während Fig. 9 in einem Verkleinerungsmaßstab gezeichnet ist. Der Berstschlauch besitzt in allen dargestellten Ausführungsbeispielen die handelsüblichen Durchmesser, nämlich 4 mm Innendurchmesser und 6 mm Außendurchmesser. Es sind aber auch andere Durchmesserverhältnisse möglich, beispielsweise ein Innendurchmesser von 6 mm und ein Außendurchmesser von 8 mm. Der Berstschlauch ist in allen Ausführungsbeispielen aus Polyamid-6 extrusionsgeformt und besitzt aufgrund dieses Werkstoffs und seiner Abmessungsverhältnisse eine elastisch-steife Konsistenz und könnte daher auch als Rohr bezeichnet werden.

Bei den in den Figuren 1 und 2 dargestellten Querschnitten von Berstschläuchen 1 bzw. 1' sind als bei Auftreten einer kritischen Temperatur wandungsschwächende Elemente jeweils fünf Metallprofile 2 bis 6 bzw. 2' bis 6' unterschiedlicher Querschnittsform an der Außenumfangsfläche 7 bzw. 7' verteilt angeordnet. Bei dem Ausführungsbeispiel gemäß Fig. 1 sind die Metallprofile 2 bis 6 entweder bei der Extrusionsformung des Schlauches 1 eingeformt bzw. daran angeformt oder nach der Extrusionsformung des Schlauches 1 warm in die Außenumfangsfläche 7 des Schlauches 1 eingedrückt. Bei dem Ausführungsbeispiel gemäß Fig. 2 sind die Metallprofile 2' bis 6' auf die Außenumfangsfläche 7' aufgeklebt.

Die Metallprofile 2 bis 6 und 2' bis 6' sind in den Figuren 1 und 2 nur zur Illustration der gegebenen Möglichkeiten in unterschiedlicher Querschnittsform und unterschiedlichen Querschnittsabmessungen dargestellt. Selbstverständlich können auch einheitliche Querschnittsformen und Querschnittsabmessungen gewählt werden. Auch die Umfangsverteilung und Anzahl der Metallprofile kann dem gewünschten Berstverhalten entsprechend variiert werden. Die Querschnittsabmessungen, Querschnittsform und Anzahl der Metallprofile sind in weiten Grenzen wählbar, soweit die gewünschte Flexibilität des Berstschlauches, die für das Verlegen in engen Krümmungsradien erforderlich sein kann, nicht erheblich beeinträchtigt ist. Die Metallprofile 2 bis 6 bzw. 2' bis 6' sind parallel zur Mittelachse des Berstschlauches 1 bzw. 1' angebracht, aber auch ein schraubwendelförmiger Verlauf an der Außenumfangsfläche 7 bzw. 7' ist möglich. Die Metallprofile 2 bis 6 bzw. 2' bis 6' können in kürzeren oder längeren Abschnitten am Schlauch angebracht werden, wodurch das Berstverhalten schon bei der Herstellung des Berstschlauches abschnittsweise beeinflußbar ist. Auch den Berstschlauch netzartig eng umschließende Metallstrukturen sind als thermisch wandungsschwächende Elemente einsetzbar.

Bei der in Fig. 3 dargestellten Ausführungsform weisen die thermisch wandungsschwächenden Elemente Partikelform auf und sind dem thermoplastischen Kunststoff vor seiner schlauchbildenden Extrusion zugesetzt und in der Kunststoffschmelze gleichmäßig verteilt. Die aus Metall bestehenden Partikel 8 können wie dargestellt unterschiedliche Größe und Form aufweisen. An den Stellen, an denen sich Partikel 8 in der Außenumfangsfläche 7'' des Berstschlauches 1", also an oder nahe der Oberfläche befinden, sind der Wärmeübergang auf die Schlauchwandung und die Wärmeleitung in der Schlauchwandung im Falle des Auftretens einer kritischen Temperatur besonders gut.

Die in den Figuren 4 bis 6 dargestellten Berstschläuche 1, 1', 1" unterscheiden sich von den mit Bezug auf die Figuren 1 bis 3 beschriebenen Berstschläuchen dadurch, daß die Schläuche einschließlich der daran oder darin angeordneten thermisch wandungsschwächenden Elemente jeweils von einer dünnen Schutzhülle 9 aus einem thermoplastischen Kunststoff eng umschlossen sind. Die Schutzhülle 9 soll bei hoher Chemikalienbeständigkeit eine geringe Wasserdurchlässigkeit bzw. -aufnahmefähigkeit aufweisen und den Schlauch gegen mechanische, klimatische und chemische Angriffe schützen. Die durch Aufschrumpfen oder wendelförmiges Umwickeln des Schlauches angebrachte nur dünne Schutzhülle 9, die vorzugsweise aus PE oder PP gebildet ist, verringert den gewünschten raschen Wärmeübergang auf den Berstschlauch bei Auftreten kritischer Temperaturen nicht nennenswert.

Wie aus den Figuren 7 und 8 ersichtlich ist, müssen thermisch wandungsschwächende Elemente nicht fest am Berstschlauch angeordnet oder darin integriert sein. Die Elemente können auch auf die Außenwand des fertigen Schlauches und in engem Kontakt damit aufgesteckt oder aufgefädelt sein. In Fig. 7 ist ein Element in Form eines kreisringförmigen Metallplättchens 10 dargestellt, welches auf den Schlauch 11 in axialer Richtung aufgeschoben werden kann, oder aber, wenn das kreisringförmige Metallplättchen 10 wie gezeichnet einen Schlitz 12 aufweist, auch durch vorübergehendes und vorzugsweise elastisches Aufbiegen von der Seite her auf den Schlauch 11 aufsteckbar ist. Nach der Anbringung des Metallplättchens 10 oder einer Mehrzahl von derartigen Metallplättchen an den gewünschten Stellen des verlegten oder zu verlegenden Schlauches 11, steht das bzw. stehen die Metallplättchen rippenartig vom Schlauch 11 ab und exponieren gegenüber der Umgebungsatmosphäre eine erhebliche Flächengröße, die im Fall des Auftretens einer kritischen Temperatur für einen raschen Wärmeübergang zunächst auf das bzw. die Metallplättchen und durch Wärmeleitung in dem bzw. den Metallplättchen auf die Schlauchwandung sorgt. Die Metallplättchen können jede beliebige geometrische Außenumrißform aufweisen, d.h. die exponierten Flächen derartiger Metallplättchen können je nach Anbringungsort und zu erwartender kritischer Temperatur in Form und Größe variiert werden.

In Fig. 8 ist eine Variante eines Metallplättchens in Form eines schraubenlinienförmig gewendelten Metallstreifens 13 dargestellt, der elastisch aufbiegbar ist, daher auch von der Seite her auf den Schlauch 11 aufsteckbar ist und nach dem Zurückfedern in seine Ausgangslage mit seiner gewendelten Innenkantenfläche den Schlauch 11 eng umschließt. Auch in dieser Variante steht das thermisch wandungsschwächende Element rippenartig vom Schlauch 11 ab. Der Metallstreifen 13, von dem eine Mehrzahl am Schlauch angeordnet werden kann, sollte den Schlauch mindestens mit einer vollen Windung umschließen. Im gezeichneten Beispiel sind es 1 1/4 Windungen.

Wie die vorstehend beschriebenen Ausführungsformen erkennen lassen, ermöglicht die Erfindung Berstschläuche, die ein thermisch unterschiedliches Berstverhalten aufweisen. Daher kann der Berstschlauch in Abschnitten seiner Länge auf unterschiedliche Bersttemperaturen ausgelegt oder aus Längenabschnitten zusammengesetzt sein, die für unterschiedliche Bersttemperaturen ausgelegt sind. Eine derartige Anordnung ist anhand eines direkt wirkenden Löschsystems in Fig. 9 dargestellt.

Daraus geht ein elektrischer Schaltschrank 14 hervor, der in drei Kammern oder Zonen 15, 16, 17 durch Trennwände 18 und 19 unterteilt ist. An eine außerhalb des Schaltschrankes 14 befindliche unter Druck stehende Löschmitteleinheit 20 ist ein aus drei Längenabschnitten 21, 22, 23 zusammengesetzter Berstschlauch angeschlossen, der sich im gezeichneten Beispiel in mehrfachen S-förmigen Windungen durch die drei Kammern 15, 16, 17 erstreckt. Druckdichte Zusammensetzungsstellen 24 und 25 für die Längenabschnitte 21, 22, 23 befinden sich an den Trennwänden 18, 19. Der gesamte Berstschlauch steht unter dem einheitlichen Innendruck der Löschmitteleinheit 20 und endet mit einem druckdichten Verschluß 26 in der letzten Kammer 17.

Es wird ein Berstschlauch in verschiedenen Varianten vorgeschlagen, der zur Verwendung in direkt aber auch in indirekt wirkenden Feuerlöschsystemen und -anlagen bestimmt ist. Der aus einem thermoplastischen Kunststoff extrusionsgeformte druckhaltende Schlauch ist zur Verlegung flexibel. In oder an der Wandung des Schlauches sind Elemente angeordnet, die bei Auftreten einer kritischen Wärmeeinwirkung, beispielsweise bei Entstehung eines Brandherdes, eine beschleunigte Schwächung der Wandung des Schlauches durch rasche Wärmeübertragung auf die Schlauchwandung hervorrufen und damit schnell zum Bersten des Schlauches und zum Austritt eines Löschmittels aus der Berststelle bei direkten Feuerlöschsystemen oder zum Druckverlust im Schlauch bei indirekt wirkenden Feuerlöschsystemen führen.

### BEZUGSZEICHENLISTE:

- 1; 1'; 1'': Berstschläuche
- 2, 3, 4, 5, 6; 2', 3', 4', 5', 6': Metallprofile
- 7, 7', 7'': Außenumfangsfläche
- 8: Partikel
- 9: Schutzhülle
- 10: Metallplättchen
- 11: Schlauch
- 12: Schlitz
- 13: Metallstreifen
- 14: Schaltschrank
- 15: Kammer oder Zone
- 16: Kammer oder Zone
- 17: Kammer oder Zone
- 18: Trennwand
- 19: Trennwand
- 20: Löschmitteleinheit
- 21: Längenabschnitt
- 22: Längenabschnitt
- 23: Längenabschnitt
- 24: Zusammensetzungsstelle
- 25: Zusammensetzungsstelle
- 26: Verschluß

## Patentansprüche

1. Zur Verwendung in Feuerlöschsystemen bestimmter Berstschlauch, der aus einem thermoplastischen Kunststoff extrusionsgeformt ist, auch bei Gasinnendrücken bis zu etwa 32 bar diffusionsdicht und damit druckhaltend ist, zur Verlegung an potentiellen Brandherden in engen Räumen flexibel ist und bei einer mit einer Temperatur innerhalb eines festgelegten Temperaturbereichs auftretenden Wärmeeinwirkung und in Abhängigkeit vom angelegten Gasinnendruck unter Freigabe eines Löschgases, Gases oder Feuerlöschmittels platzt, **dadurch gekennzeichnet, dass** an oder in der Wandung des Schlauches (1; 1'; 1"; 11) Elemente (2 bis 6; 2' bis 6'; 8; 10; 13) angeordnet sind, die bei Auftreten der Wärmeeinwirkung eine beschleunigte Schwächung der Wandung des Schlauches (1; 1'; 1"; 11) an der betreffenden Stelle hervorrufen.

2. Berstschlauch nach Anspruch 1, wobei die Elemente (2 bis 6; 2' bis 6'; 8; 10; 13) aus einem Material bestehen, das im Vergleich zu dem thermoplastischen Kunststoff der Wandung des Schlauches (1; 1'; 1"; 11) eine wesentlich höhere Wärmeleitfähigkeit besitzt.

3. Berstschlauch nach Anspruch 2, wobei die Elemente (2 bis 6; 2' bis 6'; 8; 10; 13) aus Metall, insbesondere aus reinen Metallen bestehen.

4. Berstschlauch nach einem der Ansprüche 1 bis 3, wobei die Elemente (2 bis 6; 2' bis 6') bei der Extrusionsformung des Schlauches (1; 1') durch Koextrusion in die Wandung des Schlauches (1; 1') eingeformt oder daran angeformt sind.

5. Berstschlauch nach einem der Ansprüche 1 bis 3, wobei die Elemente (8) Partikelform aufweisen und dem thermoplastischen Kunststoff vor seiner schlauchbildenden Extrusion zugesetzt sind.

6. Berstschlauch nach einem der Ansprüche 1 bis 3, wobei die Elemente auf den fertigen Schlauch (11) und in engem Kontakt damit aufgefädelte Metallplättchen (10) sind.

7. Berstschlauch nach einem der Ansprüche 1 bis 3, wobei die Elemente Metallprofile (2 bis 6; 2' bis 6') sind, die nach der Extrusionsformung des Schlauches (1; 1') warm in die Außenumfangsfläche des Schlauches (1; 1') eingedrückt und somit am Schlauch (1; 1') befestigt sind.

8. Berstschlauch nach einem der Ansprüche 1 bis 3, wobei die Elemente auf die Außenumfangsfläche des Schlauches aufgedruckt sind.

9. Berstschlauch nach einem der Ansprüche 1 bis 3, wobei die Elemente auf die Außenumfangsfläche des Schlauches aufgedampft sind.

10. Berstschlauch nach einem der Ansprüche 1 bis 3, wobei die Elemente (2' bis 6') auf die Außenumfangsfläche des Schlauches (1') aufgeklebt sind.

11. Berstschlauch nach einem der Ansprüche 1 bis 5 und 7 bis 10, wobei der Schlauch (1; 1'; 1") einschließlich der daran angeordneten Elemente (2 bis 6; 2' bis 6'; 8) von einer dünnen Schutzhülle (9) aus einem thermoplastischen Kunststoff mit hoher Chemikalienbeständigkeit und geringer Wasserdurchlässigkeit bzw. -aufnahmefähigkeit eng umschlossen ist.

12. Berstschlauch nach Anspruch 11, wobei die Schutzhülle (9) auf den Schlauch (1; 1'; 1") aufgeschrumpft ist.

13. Berstschlauch nach Anspruch 11, wobei die Schutzhülle (9) durch Umwickeln des Schlauches (1; 1'; 1'') gebildet ist.

14. Berstschlauch nach einem der Ansprüche 1 bis 13, wobei er in Längenabschnitten (21, 22, 23) seiner Länge auf unterschiedliche Bersttemperaturen ausgelegt oder aus Längenabschnitten zusammengesetzt ist, die für unterschiedliche Bersttemperaturen ausgelegt sind.

15. Berstschlauch nach einem der Ansprüche 1 bis 14, wobei die Elemente (10, 12; 13) zur beschleunigten Schwächung der Wandung des Berstschlauches (11) bei Auftreten kritischer Temperaturen Metallelemente sind, die von der Seite her auf Schläuche bzw. Schlauchlängenabschnitte festhaftend aufsteckbar und die Außenwandung des Schlauches in enger Anlage umschließend sind.

16. Berstschlauch nach Anspruch 15, wobei die Metallelemente als geschlitzte Ringscheiben (10, 12) oder schraubenlinienförmig gewendelte Metallstreifen (13) sind und nach Anbringung am Schlauch (11) rippenartig von der Wandung des Schlauches (11) nach außen abstehend sind.

## Claims

1. Rupture pipe appropriate for use in fire extinguishing systems, which is extrusion moulded from a thermoplastic material, diffusion resistant and thus pressure-maintaining even with internal gas pressures of up to approx. 32 bar, is flexible for installation on potential sources of fire in narrow spaces and as a function of the applied internal gas pressure bursts by releasing an extinguishing gas, gas or fire extinguishing means with a heat effect occurring at a temperature within a defined temperature range, **characterised in that** elements (2 to 6; 2' to 6'; 8; 10; 13) which produce an accelerated weakening of the wall of the pipe (1; 1'; 1" ; 11) at the relevant point with the occurrence of the heat effect are arranged on or in the wall of the pipe (1; 1'; 1''; 11).

2. Rupture pipe according to claim 1, wherein the elements (2 to 6; 2' to 6'; 8; 10; 13) consist of a material, which, compared with the thermoplastic material of the wall of the pipe (1; 1'; 1''; 11), has a significantly higher thermal conductivity.

3. Rupture pipe according to claim 2, wherein the elements (2 to 6; 2' to 6'; 8; 10; 13) consist of metal, in particular of pure metals.

4. Rupture pipe according to one of claims 1 to 3, wherein the elements (2 to 6; 2' to 6') are moulded into the wall of the pipe (1; 1') or moulded thereon by means of extrusion when the pipe (1; 1') is extrusion moulded.

5. Rupture pipe according to one of claims 1 to 3, wherein the elements (8) have a particle shape and are added to thermoplastic material prior to their pipe-forming extrusion.

6. Rupture pipe according to one of claims 1 to 3, wherein the elements are on the finished pipe (11) and are strung metal plates (10) in close contact therewith.

7. Rupture pipe according to one of claims 1 to 3, wherein the elements are metal profiles (2 to 6; 2' to 6'), which, following the extrusion moulding of the pipe (1; 1'), are impressed warm into the outer peripheral surface of the pipe (1; 1') and are thus fastened to the pipe (1; 1').

8. Rupture pipe according to one of claims 1 to 3, wherein the elements are pressed onto the outer peripheral surface of the pipe.

9. Rupture pipe according to one of claims 1 to 3, wherein the elements are vapour deposited onto the outer peripheral surface of the pipe.

10. Rupture pipe according to one of claims 1 to 3, wherein the elements (2' to 6') are glued onto the external peripheral surface of the pipe (1').

11. Rupture pipe according to one of claims 1 to 5 and 7 to 10, wherein the pipe (1; 1'; 1") including the elements (2 to 6; 2' to 6'; 8) arranged thereon is narrowly enclosed by a thin protective sleeve (9) made of a thermoplastic material with high chemical resistance and low water permeability or absorption capacity.

12. Rupture pipe according to claim 11, wherein the protective sleeve (9) is shrunk onto the pipe (1; 1'; 1").

13. Rupture pipe according to claim 11, wherein the protective sleeve (9) is formed by lagging the pipe (1; 1', 1'').

14. Rupture pipe according to one of claims 1 to 13, wherein in longitudinal segments (21, 22, 23) of its length it is configured for different rupture temperatures or is composed of longitudinal segments, which are configured for different rupture temperatures.

15. Rupture pipe according to one of claims 1 to 14, wherein the elements (10, 12; 13) for accelerated weakening of the wall of the rupture pipe (11) when critical temperatures occur are metal elements, which can be clipped onto pipes or longitudinal pipe segments from the side in a bonded manner and tightly enclose the outer wall of the pipe.

16. Rupture pipe according to claim 15, wherein the metal elements are embodied as slotted annular discs (10, 12) or helically wound metal strips (13) and after attachment to the pipe (11) project outwards from the wall of the pipe (11) in the manner of a rib.

## Revendications

1. Tuyau de rupture destiné à être utilisé dans des systèmes d'extinction d'incendie, qui est formé par extrusion à partir d'une matière thermoplastique, qui est étanche à la diffusion et donc maintient la pression même en cas de pressions internes de gaz jusqu'à environ 32 bars, qui est souple pour permettre la pose le long de foyers d'incendie potentiels dans des espaces confinés et qui se rompt en cas d'action thermique se produisant à une température située dans une plage de températures déterminée et en fonction de la pression interne de gaz appliquée, en libérant un gaz d'extinction, un gaz ou un agent d'extinction d'incendie, **caractérisé en ce que** sur ou dans la paroi du tuyau (1 ; 1' ; 1" ; 11), sont placés des éléments (2 à 6 ; 2' à 6'; 8 ; 10 ; 13) qui, lorsque l'action thermique se produit, provoquent un affaiblissement accéléré de la paroi du tuyau (1 ; 1' ; 1" ; 11) à l'endroit concerné.

2. Tuyau de rupture selon la revendication 1, les éléments (2 à 6 ; 2' à 6'; 8 ; 10 ; 13) étant constitués d'une matière qui, par rapport à la matière thermoplastique de la paroi du tuyau (1 ; 1' ; 1" ; 11), possède une conductivité thermique beaucoup plus élevée.

3. Tuyau de rupture selon la revendication 2, les éléments (2 à 6 ; 2' à 6' ; 8 ; 10 ; 13) étant constitués de métal, en particulier de métaux purs.

4. Tuyau de rupture selon l'une des revendications 1 à 3, les éléments (2 à 6 ; 2' à 6') étant formés, lors du formage par extrusion du tuyau (1 ; 1'), par coextrusion dans ou sur la paroi du tuyau (1 ; 1').

5. Tuyau de rupture selon l'une des revendications 1 à 3, les éléments (8) ayant la forme de particules et étant ajoutés à la matière thermoplastique avant son extrusion en forme de tuyau.

6. Tuyau de rupture selon l'une des revendications 1 à 3, les éléments étant des plaquettes métalliques (10) enfilées sur le tuyau fini (11) et en contact étroit avec celui-ci.

7. Tuyau de rupture selon l'une des revendications 1 à 3, les éléments étant des profilés métalliques (2 à 6 ; 2' à 6') qui, après le formage par extrusion du tuyau (1 ; 1'), sont enfoncés à chaud dans la surface circonférentielle extérieure du tuyau (1 ; 1') et donc fixés au tuyau (1 ; 1').

8. Tuyau de rupture selon l'une des revendications 1 à 3, les éléments étant appliqués par pression sur la surface circonférentielle extérieure du tuyau.

9. Tuyau de rupture selon l'une des revendications 1 à 3, les éléments étant déposés en phase vapeur sur la surface circonférentielle extérieure du tuyau.

10. Tuyau de rupture selon l'une des revendications 1 à 3, les éléments (2' à 6') étant collés sur la surface circonférentielle extérieure du tuyau (1').

11. Tuyau de rupture selon l'une des revendications 1 à 5 et 7 à 10, le tuyau (1 ; 1' ; 1"), y compris les éléments (2 à 6 ; 2' à 6'; 8) placés sur ce dernier, est entouré étroitement par une mince enveloppe de protection (9) en une matière thermoplastique présentant une haute résistance aux produits chimiques et une faible perméabilité à l'eau ou capacité d'absorption d'eau.

12. Tuyau de rupture selon la revendication 11, l'enveloppe de protection (9) étant frettée sur le tuyau (1 ; 1' ; 1").

13. Tuyau de rupture selon la revendication 11, l'enveloppe de protection (9) étant formée par enroulement autour du tuyau (1 ; 1' ; 1").

14. Tuyau de rupture selon l'une des revendications 1 à 13, le tuyau de rupture étant adapté dans des parties (21, 22, 23) de sa longueur à des températures de rupture différentes ou étant composé de parties de longueur adaptées à des températures de rupture différentes.

15. Tuyau de rupture selon l'une des revendications 1 à 14, les éléments (10, 12 ; 13) servant à l'affaiblissement accéléré de la paroi du tuyau de rupture (11) en cas de températures critiques étant des éléments métalliques, qui peuvent être enfilés de manière adhérente depuis le côté sur des tuyaux ou des parties de longueur de tuyaux et qui entourent la paroi du tuyau en contact étroit.

16. Tuyau de rupture selon la revendication 15, les éléments métalliques se présentant sous forme de disques annulaires à fente (10, 12) ou de bandes métalliques (13) enroulées de façon hélicoïdale et, une fois placés sur le tuyau (11), lesdits éléments faisant saillie de la paroi du tuyau (11) vers l'extérieur à la manière de nervures.
